# FASCICULE DE BREVET EUROPEEN

(11) **EP 2 771 616 B1**
(45) Date de publication et mention de la délivrance du brevet: **18.12.2019**
(21) Numéro de dépôt: 12794379.3
(22) Date de dépôt: 26.10.2012
(51) Int. Cl.: F23N 1/02, F23K 5/00, F23D 14/60

(54) **DISPOSITIF DE RÉGULATION D'UN MÉLANGE GAZEUX**
VORRICHTUNG ZUR REGELUNG EINES GASGEMISCHES
DEVICE FOR REGULATING A GAS MIXTURE

(30) Priorité: 26.10.2011 FR 1159709
(43) Date de publication de la demande: 03.09.2014
(73) Titulaire: ENGIE, 92400 Courbevoie (FR); Vergne Innovation, 19260 Treignac (FR)
(72) Inventeur: VERGNE, Frédéric, F-19260 Veix (FR)
(74) Mandataire: Novagraaf Technologies
(86) Numéro de dépôt international: PCT/FR2012/052464
(87) Numéro de publication internationale: WO 2013/060997

(56) Documents cités:
- EP-A1- 0 559 280
- EP-A1- 0 578 578
- EP-A1- 0 614 045
- DE-A1- 19 749 510
- FR-A1- 2 325 099
- FR-A1- 2 770 789
- JP-A- 58 117 913
- US-A- 5 088 916

## Description

L'invention concerne le domaine des dispositifs de régulation d'un mélange gazeux.

L'invention concerne plus particulièrement un tel dispositif mis en œuvre dans des blocs d'injection de brûleurs à pré-mélange total air-gaz pour chaudière.

Les chaudières domestiques doivent pouvoir répondre aux besoins thermiques d'un logement. Ces besoins comprennent le chauffage du logement et la production d'eau chaude sanitaire ; or ces besoins supposent des plages de puissances de fonctionnement, très différentes.

Plus particulièrement, pour la production d'eau chaude sanitaire, une grande puissance de fonctionnement, par exemple comprise entre 20 kW et 30 kW est nécessaire, alors que, pour le chauffage du logement, une puissance limitée, par exemple comprise entre 0,5 kW et 4 kW, doit pouvoir suffire. C'est du moins ce que prévoient des réglementations thermiques de plus en plus astreignantes, notamment corrélativement à de nouvelles normes relatives aux ouvrages de construction et visant à diminuer la consommation énergétique des logements.

Actuellement, une chaudière domestique modulante à brûleur 7 à pré-mélange total air-gaz telle qu'illustrée sur les figures 1,2 et 9, est connue de l'homme du métier qui comprend un dispositif de contrôle 8 et un mélangeur air-gaz 9. Le dispositif de contrôle 8 comprend une vanne à ratio gaz/air et le mélangeur air-gaz 9 régule la pression de gaz proportionnellement à la pression d'air générée par un ventilateur 6 de telle manière qu'à une quantité de gaz délivrée au brûleur 7 corresponde toujours une quantité proportionnellement déterminée d'air de combustion délivrée au brûleur 7. Une chaudière équipée d'un tel dispositif :
- ne permet une modulation de puissance que sur une plage de puissance limitée, par exemple une plage de puissance ayant des bornes supérieure et inférieure dont le rapport n'excède pas une valeur égale à 10, et
- ne permet pas une modulation de puissance satisfaisante en régime basse puissance, par exemple inférieure à 2 kW, notamment en assurant une bonne hygiène de combustion.

En outre, lorsque la consigne correspond à une puissance de fonctionnement plus faible que le minimum autorisée par le bloc d'injection, la chaudière domestique actuelle adopte un fonctionnement séquentiel correspondant à une alternance de points de fonctionnement à basse puissance et d'arrêt dont la valeur moyenne est la consigne. Ce fonctionnement séquentiel n'est pas satisfaisant car il induit l'augmentation du nombre d'allumages-extinctions du brûleur qui sont des sources de pollution et de pannes, et sont à l'origine d'une détérioration du rendement global.

Dans ce contexte, la présente invention propose un dispositif de régulation d'un mélange gazeux permettant de pallier un, ou plusieurs, des inconvénients précédemment évoqués.

A cette fin, le dispositif de régulation d'un mélange gazeux selon la revendication 1 est mis en œuvre .

Le dispositif permet ainsi avantageusement la régulation du mélange gazeux par régulation conjointe des débits des premier et deuxième gaz.

Selon une particularité, le dispositif comprend en outre des moyens d'entraînement en mouvement de la première ou de la deuxième vanne entre une position de fermeture des arrivées et une position d'ouverture maximale des arrivées en passant par une pluralité de positions d'ouverture intermédiaire,
le mouvement de la vanne associée aux moyens d'entraînement induisant un mouvement proportionnel de l'autre vanne, de sorte de moduler les débits des premier et deuxième gaz vers la chambre de mélange et conséquemment le débit du mélange gazeux vers l'évacuation.

Le dispositif permet ainsi avantageusement la modulation du débit de mélange gazeux par modulation conjointe des débits des premier et deuxième gaz.

Selon une autre particularité, les formes et dimensions des première et deuxième vannes et des première et deuxième arrivées régulent et/ou modulent les débits des premier et deuxième gaz en régulant et/ou modulant la section de passage des premier et deuxième gaz à travers les première et deuxième arrivées, respectivement.

Le dispositif permet ainsi avantageusement de réguler et/ou moduler le débit des premier et deuxième gaz.

Le dispositif permet ainsi avantageusement une configuration axiale, simple, mécanique et robuste de l'organe de liaison.

Le dispositif permet avantageusement de régler finement les proportions du mélange gazeux, sans requérir un usinage de haute précision des première et deuxième vannes et des première et deuxième arrivées.

Selon une autre particularité, les moyens d'entraînement comprennent une seconde tige centrée sur l'axe et un actionneur linéaire agencé sur l'axe contre une paroi externe du carter, la première vanne ou la deuxième vanne étant solidairement fixée à une extrémité de la seconde tige et l'actionneur mettant en prise l'autre extrémité de la seconde tige à travers ladite paroi externe du carter, l'actionneur linéaire entraînant les vannes en un même mouvement de translation le long de l'axe.

Le dispositif permet ainsi avantageusement une configuration axiale, simple, mécanique et robuste des moyens d'entraînement, et qui est en outre éventuellement coaxiale avec la configuration de l'organe de liaison.

Le dispositif permet ainsi avantageusement une évacuation immédiate et totale du premier gaz mélangé au deuxième gaz.

Selon une autre particularité, les première et deuxième vannes et la première tige sont réalisées en une ou plusieurs pièces symétriques de rotation, voire de révolution.

Selon une autre particularité, la deuxième arrivée a un diamètre ou une arrête compris entre 2 à 10 fois un diamètre ou une arrête de la première arrivée et les vannes sont des cônes de révolution ou pyramidaux, respectivement.

Le dispositif permet ainsi avantageusement de réguler et/ou moduler le mélange gazeux entre un premier gaz en faible quantité et un deuxième gaz en plus grande quantité.

Selon une autre particularité, l'actionneur linéaire est un moteur pas à pas.

Le dispositif permet ainsi avantageusement un contrôle fin du mouvement de translation des vannes et de la vitesse de ce mouvement.

Selon une autre particularité, le moteur pas à pas fonctionne avec une vitesse variable en fonction de la position instantanée des première et deuxième vannes.

Le dispositif permet ainsi avantageusement une vitesse du mouvement de translation des vannes variable.

Selon une autre particularité, le premier gaz est un combustible et le deuxième gaz est un comburant.

La présente invention concerne également une chaudière comprenant un dispositif de régulation d'un mélange gazeux tel que divulgué ci-dessus, le premier gaz étant un combustible et le deuxième gaz étant un comburant, la chaudière comprenant en outre :
- un ventilateur agencé pour évacuer le mélange gazeux depuis la chambre de mélange,
- un brûleur à pré-mélange total air-gaz agencé en aval du ventilateur pour brûler le mélange gazeux, et
- un dispositif de contrôle à ratio gaz/air agencé au moins en amont de la première arrivée du premier gaz, ce dispositif régulant la pression de gaz proportionnellement à la pression d'air générée par le ventilateur de telle manière qu'à une quantité de gaz délivrée au brûleur corresponde une quantité proportionnellement déterminée d'air de combustion délivrée au brûleur.

La chaudière permet ainsi avantageusement :
- de réguler le débit de gaz combustible et le débit de gaz comburant, et/ou
- de réguler le mélange de gaz et d'air de façon stable en débit et/ou en composition sur toute sa plage de puissance de fonctionnement, et notamment pour ses plus faibles puissance de fonctionnement, par exemple inférieures à 6 kW, voire inférieures à 3 kW, et/ou
- de permettre une modulation de puissance sur une plage de puissance limitée, allant par exemple de 0,5 kW à 30 kW, soit une puissance minimale représentant moins de 2% de la puissance maximale, et/ou
- de permettre une modulation de puissance à basse puissance, par exemple inférieure à 6 kW, voire inférieure à 3 kW.

En outre, la chaudière comprenant le dispositif de régulation d'un mélange gazeux permet de s'affranchir de la nécessité d'un fonctionnement séquentiel, par sa capacité à respecter les plus basses consignes réglementaires, et permet ainsi de s'affranchir des sources de pollution et de pannes et d'éviter une détérioration du rendement global.

Selon une particularité, le ventilateur fonctionne avec une vitesse fixe ou variable suivant la plage de modulation de sorte à évacuer une quantité conséquemment variable du mélange gazeux.

La chaudière permet ainsi avantageusement un autre degré de liberté permettant de moduler le débit de mélange gazeux évacué.

Selon un premier mode de réalisation de la chaudière, le ventilateur est un ventilateur d'extraction agencé en aval de l'évacuation pour évacuer le mélange gazeux depuis la chambre de mélange.

Selon un deuxième mode de réalisation de la chaudière, le ventilateur est une turbine agencée en amont de l'arrivée d'air pour propulser l'air vers la chambre de mélange, la chaudière comprenant un tube de jonction joignant le dispositif de contrôle et le dispositif de régulation d'un mélange gazeux.

D'autres caractéristiques et avantages de l'invention ressortiront clairement de la description qui en est faite ci-après, à titre indicatif et nullement limitatif, en référence aux dessins annexés, dans lesquels :
- les figures 1 et 2 représentent schématiquement une chaudière selon l'art antérieur,
- les figures 3 et 4 représentent schématiquement deux modes de réalisation d'une chaudière selon l'invention,
- les figures 5 et 6 représentent des vues en coupe longitudinale du dispositif de régulation d'un mélange gazeux selon l'invention, des première et deuxième vannes interrompant et régulant les débits des gaz à travers des première et deuxième arrivées, respectivement,
- la figure 7 représente trois vues en coupe transversale du dispositif de régulation d'un mélange gazeux selon l'invention, dans chaque plan de coupe illustré sur la figure 5,
- la figure 8 représente une vue de face, une vue de profil et une vue en élévation d'un bloc d'injection comprenant le dispositif de régulation d'un mélange gazeux selon l'invention,
- la figure 9 représente un dispositif de contrôle à ratio gaz/air selon l'art antérieur, et
- la figure 10 représente schématiquement un mode de réalisation selon l'invention.

Il est essentiellement question ici de combustion d'un mélange gazeux et conséquemment d'un mélange entre un combustible gazeux et un comburant gazeux. Parmi, les combustibles gazeux, on peut citer le gaz naturel, le propane, l'hydrogène, le biogaz, etc. Le comburant gazeux est principalement considéré être de l'air ambiant, mais peut consister en du dioxygène, etc.

Toutefois, le dispositif de régulation du mélange gazeux ne doit pas, dans ce qu'il a de plus essentiel, être limité à un mélange gazeux propre à comburer. Ainsi, on entend ici, par mélange gazeux, tout mélange d'au moins deux gaz. Il peut par exemple s'agir de mélanger deux combustibles gazeux afin d'obtenir un mélange combustible gazeux.

Par la suite, toute référence à un gaz s'entend d'un combustible gazeux et peut s'entendre plus généralement d'un premier gaz, et toute référence à l'air, s'entend d'un comburant gazeux et peut s'entendre plus généralement d'un deuxième gaz propre à être mélangé audit premier gaz.

Dans son acceptation la plus large, la chaudière comprend un dispositif 1 de régulation d'un mélange gazeux, un dispositif de contrôle 8 à ratio gaz/air, un ventilateur 6 et un brûleur 7 à pré-mélange total air-gaz. Le dispositif de contrôle 8 à ratio gaz/air permet de maintenir, au niveau des arrivées des premier et deuxième gaz, la pression du premier gaz égale à la pression du deuxième gaz.

Selon un premier mode de réalisation, illustré par la figure 3, le ventilateur 6 est un ventilateur d'extraction agencé en aval de l'évacuation pour évacuer le mélange gazeux depuis une chambre de mélange 11 du dispositif 1 de régulation d'un mélange gazeux ; il crée une dépression dans la chambre de mélange 11. Le brûleur 7 est agencé en aval du ventilateur d'extraction.

Selon un deuxième mode de réalisation, illustré par la figure 4, le ventilateur 6 est une turbine agencée en amont de l'arrivée d'air pour propulser l'air vers la chambre de mélange 11. La chaudière selon ce deuxième mode de réalisation comprend alors un tube de jonction 81 joignant le dispositif de contrôle 8 et le dispositif 1 de régulation. Le brûleur 7 est agencé directement en aval de l'évacuation 20.

Si le dispositif de contrôle 8 à ratio gaz/air et le dispositif 1 de régulation d'un mélange gazeux sont agencés dans une enceinte ou dans une configuration faisant apparaitre une même pression du signal d'air, le tube de jonction 81 joignant le dispositif de contrôle 8 et le dispositif 1 de régulation n'est pas nécessaire. Si le dispositif de contrôle 8 à ratio gaz/air et le dispositif 1 de régulation d'un mélange gazeux sont agencés dans une enceinte ou dans une configuration faisant apparaitre une différence de pression du signal d'air, le tube de jonction 81 joignant le dispositif de contrôle 8 et le dispositif 1 de régulation est nécessaire.

Le tube de jonction 81 joint plus particulièrement le dispositif de contrôle 8 à une zone du dispositif 1 de régulation située en amont de l'arrivée 22 pour permettre à un servomoteur du dispositif de contrôle 8 de connaître à chaque instant la pression de l'air au niveau de l'arrivée 22, et ainsi égaliser la pression du gaz à celle de l'air. Selon le deuxième mode de réalisation de la chaudière, ladite zone est en outre située en aval de la turbine.

L'on comprend que plus l'aspiration ou la propulsion exercée par le ventilateur 6 est forte, plus grande sera la quantité de mélange gazeux évacuée depuis la chambre de mélange 11. C'est donc avantageusement qu'il est prévu que le ventilateur 6 d'extraction fonctionne avec une vitesse variable, de sorte à évacuer une quantité conséquemment variable du mélange gazeux.

Le brûleur 7 à pré-mélange total air-gaz est agencé pour brûler le mélange gazeux. La combustion du mélange gazeux est induite par le brûleur et est d'autant plus optimale que le mélange est stable en débit et en composition, garantissant ainsi la stabilité de la flamme et une bonne hygiène de combustion.

La chaudière permet ainsi avantageusement :
- de réguler le débit de gaz combustible et le débit de gaz comburant, et/ou
- de réguler le mélange de gaz et d'air de façon stable en débit et/ou en composition sur toute sa plage de puissance de fonctionnement, et notamment pour ses plus faibles puissance de fonctionnement, par exemple inférieures à 6 kW, voire inférieures à 3 kW, et/ou

- de permettre une modulation de puissance sur une plage de puissance limitée, allant par exemple de 0,5 kW à 30 kW, soit une puissance minimale représentant moins de 2% de la puissance maximale, et/ou
- de permettre une modulation de puissance à basse puissance, par exemple inférieure à 6 kW, voire inférieure à 3 kW.

De plus, la chaudière comprenant le dispositif de régulation d'un mélange gazeux permet de s'affranchir de la nécessité d'un fonctionnement séquentiel, par sa capacité à respecter les plus basses consignes réglementaires, et ainsi s'affranchir des sources de pollution, des sources de pannes et d'une détérioration du rendement global induites par ledit fonctionnement séquentiel.

En outre, l'utilisation du dispositif de contrôle 8 à ratio gaz/air permet d'obtenir au moins les deux avantages suivants.

Premièrement, il permet de s'assurer du contrôle des débits de gaz et d'air par le seul ventilateur 6, et les proportions du mélange restent constantes quelques soient la pression du combustible et la longueur de conduits de fumée, dans leurs limites fixées par des normes,

Deuxièmement, il permet de s'affranchir d'éventuelles variations des proportions du mélange qui seraient liées aux variations de perte de charge de conduits de fumée ; l'utilisation du dispositif de contrôle gaz/air ratio 1/1 exclue celle d'une vanne dite classique.

Dans son acceptation la plus large et tel qu'illustré sur les figures 5 et 6, le dispositif 1 de régulation d'un mélange gazeux comprend un carter de mélange 10. Le carter de mélange 10 comprend une chambre de mélange 11 ouverte sur au moins une première arrivée 21 de gaz, une deuxième arrivée 22 d'air et une évacuation 20 du mélange gazeux créé dans la chambre de mélange 11. On parlera équivalemment de première et deuxième arrivées ou d'arrivées de gaz et d'air, respectivement. Dans une configuration où le carter de mélange 10 se trouverait dans un caisson étanche de la chaudière et les vannes gaz à l'extérieur du caisson, la présence d'un piquage 82 pour une connexion éventuelle du signal d'air est une option envisageable.

Toujours dans son acceptation la plus large, le dispositif 1 de régulation d'un mélange gazeux comprend en outre :
- une première vanne 31 agencée pour réguler ou interrompre le débit du gaz à travers la première arrivée 21, et
- une deuxième vanne 32 agencée pour réguler ou interrompre le débit d'air à travers la deuxième arrivée 22.

Le dispositif 1 de régulation prévoit donc la régulation du débit d'air à travers l'arrivée 22 d'air par le biais d'une vanne 32 dédiée.

Selon une caractéristique essentielle du dispositif 1 de régulation, les première et deuxième vannes sont solidairement liées entre elles par un organe de liaison 40. Ainsi, les première et deuxième vannes régulent ou interrompent conjointement les débits de gaz et d'air.

Selon une autre caractéristique essentielle du dispositif 1 de régulation, les première et deuxième vannes 31, 32 et les première et deuxième arrivées 21, 22 sont adaptées dans leurs formes et dimensions de sorte que la régulation conjointe des débits de gaz et d'air règle automatiquement le mélange gazeux aux proportions souhaitées.

Par exemple, pour un bonne hygiène de combustion du mélange gazeux, les formes et dimensions des première et deuxième vannes 31, 32 et des première et deuxième arrivées 21, 22 sont telles que le mélange comprend une partie de gaz pour environ dix parties d'air.

Plus particulièrement et comme illustré sur la figure 7, les formes et dimensions des première et deuxième vannes 31, 32 et des première et deuxième arrivées 21, 22 régulent les débits de gaz et d'air en régulant la section de passage du gaz et de l'air à travers les arrivées de gaz et d'air 21, 22.

Selon l'exemple précédent, pour une bonne hygiène de combustion du mélange gazeux, la section de passage de l'air à travers l'arrivée d'air est environ dix fois supérieure à la section de passage du gaz à travers l'arrivée de gaz.

De façon plus générale, la deuxième arrivée 22 a un diamètre ou une arrête compris entre 2 à 10 fois un diamètre ou une arrête de la première arrivée 21 et les vannes 31, 32 sont des cônes de révolution ou pyramidaux, respectivement. Par exemple, les cônes sont réguliers, ogivaux ou incurvés.

Les vannes sont donc mécaniques par nature ; ceci conforte la simplicité et la robustesse du dispositif 1 de régulation.

Le débit étant égal à la section de passage que multiplie la vitesse d'écoulement à travers ce passage, l'homme du métier comprendra que chaque section de passage est contrôlée par une vanne et que la vitesse d'écoulement à travers chaque passage est contrôlée par le ventilateur 6.

Le dispositif 1 de régulation permet ainsi avantageusement la régulation du mélange gazeux par régulation conjointe des débits de gaz et d'air.

Selon une particularité, le dispositif 1 de régulation comprend en outre des moyens d'entraînement 50. Ces moyens d'entraînement 50 sont propres à mettre en mouvement la première ou la deuxième vanne. Comme illustré sur les figures 3 et 4, la vanne 32 associée aux moyens d'entraînement 50 est mue par les moyens d'entraînement 50 entre une position de fermeture et une position d'ouverture maximale de l'arrivée 22 qui lui est associée.

Comme illustré sur les figures 3 et 4, les vannes 31, 32 étant solidairement liées entre elles, le mouvement de la vanne 32 associée aux moyens d'entraînement 50 induit un mouvement proportionnel de l'autre vanne 31. Cette dernière est donc mue entre une position de fermeture et une position d'ouverture maximale de l'arrivée 21 qui lui est associée.

La position d'ouverture maximale des arrivées 21, 22 correspond à une position de plus grande section de passage du gaz et de l'air à travers les arrivées 21, 22 de gaz et d'air, respectivement, et permet de régler automatiquement le mélange gazeux aux proportions souhaitées.

Préférentiellement, la position d'ouverture maximale des arrivées 21, 22 par les vannes 31, 32 permet l'évacuation d'une quantité suffisante de mélange gazeux, stable en composition et en débit, vers le brûleur pour que la chaudière atteigne une puissance de fonctionnement d'environ 30 kW.

Selon une autre particularité, les première et deuxième vannes sont mues, entre la position de fermeture et la position d'ouverture maximale des arrivées 21, 22, en passant par une pluralité de positions d'ouverture intermédiaire. Les formes et dimensions des première et deuxième vannes 31, 32 sont telles qu'elles permettent de régler automatiquement le mélange gazeux aux proportions souhaitées, quelque soit la position d'ouverture maximale ou intermédiaire des arrivées 21, 22.

Selon une autre particularité, les formes et dimensions des première et deuxième vannes sont telles que leur mouvement permet de moduler les débits de gaz et d'air en modulant la section de passage du gaz et de l'air à travers les arrivées de gaz et d'air, respectivement.

Préférentiellement, la position d'ouverture intermédiaire correspondant aux plus faibles sections de passage du gaz et de l'air permet l'évacuation vers le brûleur d'une quantité suffisante de mélange gazeux, stable en composition et en débit, pour que la chaudière atteigne une puissance de fonctionnement d'environ 0,5 kW. Les positions d'ouverture intermédiaire suivantes permettent l'évacuation vers le brûleur d'une quantité suffisante de mélange gazeux, stable en composition et en débit, pour que la chaudière atteigne une puissance de fonctionnement comprise entre environ 0,5 kW et 3 kW.

De cette façon, le dispositif 1 de régulation permet avantageusement de moduler conjointement les débits de gaz et d'air vers la chambre de mélange 11 et conséquemment le débit du mélange gazeux vers l'évacuation 20, tout en réglant automatiquement le mélange gazeux aux proportions souhaitées, quelque soit la position d'ouverture maximale ou intermédiaire des arrivées 21, 22.

Le dispositif permet ainsi avantageusement de réguler et/ou moduler conjointement les débits de gaz et d'air vers la chambre de mélange 11 et conséquemment le débit du mélange gazeux vers l'évacuation 20. Le mélange gazeux étant en outre stable en composition et en débit sur toute la plage de modulation.

Selon une autre particularité, l'arrivée 21 de gaz et l'arrivée 22 d'air sont centrées autour d'un même axe A, et l'organe de liaison 40 est agencé dans le carter de mélange 10 et comprend une première tige 41 centrée sur l'axe A. Selon cette particularité, les première et deuxième vannes 31, 32 sont solidairement fixées à chaque extrémité de la première tige 41.

Selon une autre particularité, les première et deuxième vannes 31, 32 et la première tige 41 sont réalisées en plusieurs pièces symétriques de rotation, voire de révolution. De préférence, les première et deuxième vannes 31, 32 et la première tige 41 sont réalisées en une unique pièce symétrique de rotation, voire de révolution. Par exemple, les première et deuxième vannes 31, 32 et la première tige 41 sont réalisées en aluminium ou en laiton.

Le dispositif prévoit ainsi avantageusement une configuration axiale, simple, mécanique et robuste de l'organe de liaison 40.

Selon une autre particularité et comme illustré sur les figures 5, 6 et 8, les moyens d'entraînement 50 comprennent une seconde tige 51 centrée sur l'axe A et un actionneur 52 linéaire agencé sur l'axe A contre une paroi externe du carter 10. Selon cette particularité, la première vanne 31 ou la deuxième vanne 32 sont solidairement fixées à une extrémité de la seconde tige 51 et l'actionneur 52 mettant en prise l'autre extrémité de la seconde tige 51 à travers ladite paroi externe du carter, l'actionneur 52 linéaire entraînant les vannes 31, 32 en un même mouvement de translation le long de l'axe A.

Selon une particularité des moyens d'entraînement 50, l'actionneur 52 linéaire est un moteur pas à pas, garantissant la qualité et la finesse de la modulation des débits d'air et de gaz. A titre d'exemple illustratif, 30 tours du moteur pas à pas correspondent à une course des vannes 31, 32 de 10 mm. Toujours à titre d'exemple illustratif, pour une telle course, une arrivée d'air dont le diamètre ou l'arrête est comprise entre 13 mm et 22 mm et une arrivée de gaz dont le diamètre ou l'arrête est comprise entre 5 mm et 11 mm, il a été obtenu une modulation stable en débit et en composition comprise entre 1 kW et 12 kW.

En outre, ledit moteur pas à pas fonctionne avec une vitesse variable en fonction de la position instantanée des première et deuxième vannes 31, 32.

Pour un cône régulier, le rayon ou l'arrête du cône varie linéairement et la section de passage que définissent le cône et l'arrivée associée varie proportionnellement au carré du rayon ou de l'arrête du cône, pour un mouvement du cône à vitesse constante. Ainsi, l'on comprend qu'il peut être avantageux que le moteur pas à pas fonctionne avec une vitesse réduite entre la position de fermeture de l'arrivée et les positions d'ouverture intermédiaire correspondant aux plus faibles sections de passage, de façon à pouvoir moduler avec précision de faibles débits, puis fonctionne avec une vitesse augmentée, pour que la chaudière 2 atteigne rapidement une puissance de fonctionnement maximale.

Différemment, pour un cône ogival, le rayon ou l'arrête du cône ne varie pas linéairement et la section de passage que définissent le cône et son arrivée peut varier linéairement avec le rayon ou l'arrête du cône, pour un mouvement du cône à vitesse constante. Ainsi, l'on comprend qu'il peut être avantageux que le cône soit ogival car avec un moteur pas à pas fonctionnant à vitesse constante entre la position de fermeture et d'ouverture maximale de l'arrivée, il est possible à la fois de moduler avec précision de faibles débits et d'atteindre rapidement une puissance de fonctionnement maximale de la chaudière 2.

Selon une autre particularité, le carter de mélange 10 comprend en outre une première chambre d'admission 12 du gaz et une deuxième chambre d'admission 13 d'air. Les première et deuxième chambres d'admission 12, 13 communiquent chacune avec la chambre de mélange 11 au moins par les première et deuxième arrivées 21, 22, respectivement.

Selon cette dernière particularité, le détendeur à pression atmosphérique, évoqué ci-dessus, permet de faire régner dans la première chambre d'admission une pression égale à la pression atmosphérique. Au contraire, les moyens de mise en surpression des gaz, évoqués ci-dessus, permettraient de faire régner une surpression dans les première et deuxième chambres d'admission 12, 13, cette surpression étant définie par rapport à la pression atmosphérique ou plus particulièrement par rapport à la pression régnant dans la chambre de mélange 11.

Egalement selon cette dernière particularité et comme illustré sur les figures 5 et 6, l'évacuation 20 est centrée sur l'axe A et la première chambre d'admission 12 s'étend à l'intérieur de la chambre de mélange 11 jusqu'à croiser l'axe A par une première paroi comprenant la première arrivée 21 et une deuxième paroi comprenant un orifice 60 traversant qui est centré sur l'axe A et à travers lequel translate librement la première tige 41. Il est ainsi possible que la première arrivée 21 soit située en vis-à-vis et à proximité de l'évacuation 20.

Le flux de gaz à son arrivée dans la chambre de mélange 11 est dans le même sens que le flux d'air à son arrivée dans la chambre de mélange 11 et est orienté vers l'évacuation ; et le dispositif permet ainsi avantageusement une évacuation immédiate et totale du gaz mélangé en faible proportion à l'air.

Il est à noter en outre que les arrivées 21, 22 d'air et de gaz et l'évacuation 20 sont alors agencées parallèlement entre elles, facilitant avantageusement les écoulements du gaz, de l'air et du mélange.

L'une au moins des deux extrémités de la première tige 41 est filetée et, de façon complémentaire, l'une au moins des première et deuxième vannes 31, 32 est taraudée. Par exemple, la deuxième vanne 32 est taraudée de façon centrée sur l'axe A et par son extrémité destinée à être solidairement fixée à la première tige 41 ; l'extrémité de la première tige 41 destinée à être solidairement fixée à la deuxième vanne 32 est filetée de sorte de former avec le taraudage de la deuxième vanne 32 un mécanisme vis-écrou permettant de régler finement la distance entre les première et deuxième vannes 31, 32. En outre, ce mécanisme vis-écrou peut comporter un dispositif de blocage de la rotation de sorte que le réglage de la distance entre les première et deuxième vannes 31, 32 soit invariable dans le temps. Ce dispositif de blocage peut consister en un écrou vissé sur le filetage de la première tige 41 avant vissage de la deuxième vanne 32 sur le filetage de la première tige 41, l'écrou étant ensuite ramené en position de butée contre la deuxième vanne 32 de sorte d'empêcher toute rotation entre la première tige 41 et la deuxième vanne 32, cette dernière étant ainsi maintenue en sa position finement réglée.

Le dispositif 1 de régulation décrit ci-dessus permet alors avantageusement de régler finement les proportions du mélange gazeux, sans requérir un usinage, par exemple par alésage, de haute précision des première et deuxième vannes 31, 32 et des première et deuxième arrivées 21, 22. En d'autres termes des imperfections d'usinage, par exemple par alésage, des première et deuxième vannes 31, 32 et des première et deuxième arrivées 21, 22 peuvent aisément être compensées par le réglage a *posteriori* de la distance entre les première et deuxième vannes 31, 32.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes.

## Revendications

1. Dispositif (1) de régulation d'un mélange gazeux comprenant :
- un carter de mélange (10) comprenant une chambre de mélange (11) ouverte sur au moins une première arrivée (21) d'un premier gaz, une deuxième arrivée (22) d'un deuxième gaz et une évacuation (20) du mélange gazeux ;
- une première vanne (31) agencée pour réguler ou interrompre le débit du premier gaz à travers la première arrivée (21), et
- une deuxième vanne (32) agencée pour réguler ou interrompre le débit du deuxième gaz à travers la deuxième arrivée (22),
les première et deuxième vannes étant solidairement liées entre elles par un organe de liaison (40), de sorte de réguler ou interrompre conjointement les débits des premier et deuxième gaz, et
les première et deuxième vannes (31, 32) et les première et deuxième arrivées (21, 22) étant adaptées dans leurs formes et dimensions de sorte que la régulation conjointe des débits des premier et deuxième gaz règle automatiquement le mélange gazeux aux proportions souhaitées, et l'organe de liaison (40) est agencé dans le carter de mélange (10) et est constituée d'une première tige (41) centrée sur un axe (A), les première et deuxième vannes (31, 32) étant solidairement fixées à chaque extrémité de la première tige (41),
le carter de mélange (10) comprend en outre une première chambre d'admission (12) du premier gaz et une deuxième chambre d'admission (13) du deuxième gaz, les première et deuxième chambres d'admission (12, 13) communicant chacune avec la chambre de mélange (11) au moins par les première et deuxième arrivées (21, 22), respectivement,
une première chambre d'admission (12) s'étendant à l'intérieur de la chambre de mélange (11) jusqu'à croiser l'axe (A) par une première paroi et une deuxième paroi, cette dernière comprenant un orifice (60) traversant qui est centré sur l'axe (A) et à travers lequel translate librement la première tige (41),
le dispositif étant **caractérisé en ce que**:
la première arrivée (21), la deuxième arrivée (22) et l'évacuation (20) sont centrées sur l'axe (A), de sorte que la première arrivée (21) est située en vis-à-vis et à proximité de l'évacuation (20) et **en ce que** l'une au moins des deux extrémités de la première tige (41) est filetée et, de façon complémentaire, l'une au moins des première et deuxième vannes (31, 32) est taraudée, de sorte que la distance entre les première et deuxième vannes (31, 32) solidairement fixées à chaque extrémité de la première tige (41) puisse être finement réglée.

2. Dispositif selon la revendication 1, **caractérisé en ce qu'**il comprend en outre des moyens d'entraînement (50) en mouvement de la première ou de la deuxième vanne entre une position de fermeture des arrivées (21, 22) et une position d'ouverture maximale des arrivées (21, 22) en passant par une pluralité de positions d'ouverture intermédiaire,
le mouvement de la vanne associée aux moyens d'entraînement (50) induisant un mouvement proportionnel de l'autre vanne, de sorte de moduler les débits des premier et deuxième gaz vers la chambre de mélange (11) et conséquemment le débit du mélange gazeux vers l'évacuation (20).

3. Dispositif selon la revendication 1 et/ou la revendication 2, **caractérisé en ce que** les formes et dimensions des première et deuxième vannes (31 ,32) et des première et deuxième arrivées (21, 22) régulent et/ou modulent les débits des premier et deuxième gaz en régulant et/ou modulant la section de passage des premier et deuxième gaz à travers les première et deuxième arrivées (21, 22), respectivement.

4. Dispositif selon l'une des revendications 2 à 3, **caractérisé en ce que** les moyens d'entraînement (50) comprennent une seconde tige (51) centrée sur l'axe et un actionneur (52) linéaire agencé sur l'axe contre une paroi externe du carter (10), la première vanne (31) ou la deuxième vanne (32) étant solidairement fixée à une extrémité de la seconde tige (51) et l'actionneur (52) mettant en prise l'autre extrémité de la seconde tige (51) à travers ladite paroi externe du carter, l'actionneur (52) linéaire entraînant les vannes (31, 32) en un même mouvement de translation le long de l'axe (A).

5. Dispositif selon l'une des revendications 1 à 4, **caractérisé en ce que** les première et deuxième vannes (31, 32) et la première tige (41) sont réalisées en une ou plusieurs pièces symétriques de rotation, voire de révolution.

6. Dispositif selon l'une des revendications 1 à 5, **caractérisé en ce que** la deuxième arrivée (22) a un diamètre ou une arrête compris entre 2 à 10 fois un diamètre ou une arrête de la première arrivée (21) et **en ce que** les vannes (31, 32, 33, 34) sont des cônes de révolution ou pyramidal, respectivement.

7. Dispositif selon l'une des revendications 1 à 6, **caractérisé en ce que** l'actionneur (52) linéaire est un moteur pas à pas.

8. Dispositif selon la revendication 7, **caractérisé en ce que** le moteur pas à pas fonctionne avec une vitesse variable en fonction de la position instantanée des première et deuxième vannes (31, 32).

9. Dispositif selon l'une des revendications 1 à 8, **caractérisé en ce que** le premier gaz est un combustible et le deuxième gaz est un comburant.

10. Chaudière (2) comprenant un dispositif (1) de régulation d'un mélange gazeux selon l'une des revendications 1 à 8, **caractérisée en ce que** le premier gaz est un combustible et le deuxième gaz est un comburant, et **en ce que** la chaudière (2) comprend en outre :
- un ventilateur (6) agencé pour évacuer le mélange gazeux depuis la chambre de mélange (11), et
- un brûleur (7) à pré-mélange total air-gaz agencé en aval du ventilateur (6) pour brûler le mélange gazeux, et
- un dispositif de contrôle (8) à ratio gaz/air agencé au moins en amont de la première arrivée (21) du premier gaz, ce dispositif permettant de réguler la pression de gaz proportionnellement à la pression d'air générée par le ventilateur (6) de telle manière qu'à une quantité de gaz délivrée au brûleur (7) corresponde une quantité proportionnellement déterminée d'air de combustion délivrée au brûleur (7).

11. Chaudière selon la revendication 10, **caractérisée en ce que** le ventilateur (6) fonctionne avec une vitesse fixe ou variable suivant la plage de modulation de sorte à évacuer une quantité conséquemment variable du mélange gazeux.

12. Chaudière selon l'une des revendications 10 à 11, **caractérisée en ce que** le ventilateur (6) est un ventilateur d'extraction agencé en aval de l'évacuation (20) pour évacuer le mélange gazeux depuis la chambre de mélange (11).

13. Chaudière selon l'une des revendications 10 à 11, **caractérisée en ce que** le ventilateur (6) est une turbine agencée en amont de l'arrivée (22) d'air pour propulser l'air vers la chambre de mélange (11), la chaudière comprenant un tube de jonction (81) joignant le dispositif de contrôle (8) et le dispositif (1) de régulation d'un mélange gazeux.

## Patentansprüche

1. Vorrichtung (1) zur Regelung eines Gasgemisches, umfassend:
- ein Mischgehäuse (10), umfassend eine an mindestens einer ersten Zufuhr (21) eines ersten Gases, einer zweiten Zufuhr (22) eines zweiten Gases und einem Austrag (20) des Gasgemisches offene Mischkammer (11);
- ein erstes Ventil (31), das angeordnet ist, um den Durchsatz des ersten Gases durch die erste Zufuhr (21) hindurch zu regeln oder zu unterbrechen, und
- ein zweites Ventil (32), das angeordnet ist, um den Durchsatz des zweiten Gases durch die zweite Zufuhr (22) hindurch zu regeln oder zu unterbrechen,
wobei das erste und zweite Ventil durch ein Verbindungsorgan (40) derart fest miteinander verbunden sind, um gemeinsam die Durchsätze des ersten und zweiten Gases zu regeln oder zu unterbrechen, und
das erste und zweite Ventil (31, 32) und die erste und zweite Zufuhr (21, 22) in ihren Formen und Abmessungen derart ausgeführt sind, dass die gemeinsame Regelung der Druchsätze des ersten und zweiten Gases das Gasgemisch automatisch in den gewünschten Proportionen regelt, und
das Verbindungsorgan (40) in dem Mischgehäuse (10) angeordnet ist, und aus einem ersten Schaft (41) besteht, der auf einer Achse (A) zentriert ist, wobei das erste und zweite Ventil (31, 32) an jedem Ende des ersten Schafts (41) fest fixiert sind,
das Mischgehäuse (10) weiter eine erste Einlasskammer (12) des ersten Gases und eine zweite Einlasskammer (13) des zweiten Gases umfasst, wobei die erste und zweite Einlasskammer (12, 13) jeweils mindestens durch die erste und zweite Zufuhr (21, 22) jeweils mit der Mischkammer (11) kommunizieren,
eine erste Einlasskammer (12), die sich im Inneren der Mischkammer (11) erstreckt, bis sie durch eine erste Wand und eine zweite Wand die Achse (A) kreuzt, wobei diese Letztere eine Durchgangsöffnung (60) umfasst, die auf der Achse (A) zentriert ist, und durch die hindurch der erste Schaft (41) frei verschoben wird,
wobei die Vorrichtung **dadurch gekennzeichnet ist, dass**:
die erste Zufuhr (21), die zweite Zufuhr (22) und der Austrag (20) derart auf der Achse (A) zentriert sind, dass sich die erste Zufuhr (21) gegenüber und in der Nähe des Austrags (20) befindet, und dadurch, dass mindestens eines der beiden Enden des ersten Schafts (41) gewindet ist, und mindestens eines des ersten und zweiten Ventils (31, 32) in ergänzender Form derart innengewindet ist, dass der Abstand zwischen dem ersten und zweiten Ventil (31, 32), die an jedem Ende des ersten Schafts (41) fest fixiert sind, fein eingestellt werden kann.

2. Vorrichtung nach Anspruch 1, **dadurch gekennzeichnet, dass** sie weiter Antriebsmittel (50) zum Bewegen des ersten oder des zweiten Ventils zwischen einer Schließposition der Zufuhren (21, 22) und einer maximalen Öffnungsposition der Zufuhren (21, 22) über eine Vielzahl von Zwischenöffnungspositionen umfasst,
wobei die Bewegung des den Antriebsmitteln (50) zugeordneten Ventils eine proportionelle Bewegung des anderen Ventils derart induziert, um die Durchsätze des ersten und zweiten Gases in die Mischkammer (11) und folglich den Durchsatz des Gasgemisches zum Austrag (20) zu modulieren.

3. Vorrichtung nach Anspruch 1 und/ oder Anspruch 2, **dadurch gekennzeichnet, dass** die Formen und Abmessungen des ersten und zweiten Ventils (31, 32) und der ersten und zweiten Zufuhr (21, 22) die Durchsätze des ersten und zweiten Gases regeln und/ oder modulieren indem sie den Durchgangsquerschnitt des ersten und zweiten Gases durch die erste und zweite Zufuhr (21, 22) hindurch jeweils regeln und/ oder modulieren.

4. Vorrichtung nach einem der Ansprüche 2 bis 3, **dadurch gekennzeichnet, dass** die Antriebsmittel (50) einen zweiten Schaft (51) umfassen, der auf der Achse zentriert ist, und einen linearen Aktor (52), der auf der Achse an einer Außenwand des Gehäuses (10) angeordnet ist, wobei das erste Ventil (31) oder das zweite Ventil (32) fest an einem Ende des zweiten Schafts (51) fixiert ist, und der Aktor (52) das andere Ende des zweiten Schafts (51) durch die Außenwand des Gehäuses hindurch in Eingriff nimmt, wobei der lineare Aktor (52) die Ventile (31, 32) in einer selben Vorschubbewegung entlang der Achse (A) antreibt.

5. Vorrichtung nach einem der Ansprüche 1 bis 4, **dadurch gekennzeichnet, dass** das erste und zweite Ventil (31, 32) und der erste Schaft (41) aus einem oder mehreren symmetrischen Rotations-, oder gar Umwälzteilen ausgeführt sind.

6. Vorrichtung nach einem der Ansprüche 1 bis 5, **dadurch gekennzeichnet, dass** die zweite Zufuhr (22) einen Durchmesser oder eine Kante aufweist, die zwischen 2 und 10 Mal einem Durchmesser oder einer Kante der ersten Zufuhr (21) enhalten sind, und dadurch, dass die Ventile (31, 32, 33, 34) jeweils Umwälz- oder pyramidenförmige Kegel sind.

7. Vorrichtung nach einem der Ansprüche 1 bis 6, **dadurch gekennzeichnet, dass** der lineare Aktor (52) ein Schrittmotor ist.

8. Vorrichtung nach Anspruch 7, **dadurch gekennzeichnet, dass** der Schrittmotor mit einer in Abhängigkeit von der momentanen Position des ersten und zweiten Ventils (31, 32) variablen Geschwindigkeit arbeitet.

9. Vorrichtung nach einem der Ansprüche 1 bis 8, **dadurch gekennzeichnet, dass** das erste Gas ein Brennstoff ist und das zweite Gas ein Sauerstoffträger ist.

10. Heizkessel (2), umfassend eine Vorrichtung (1) zur Regelung eines Gasgemisches nach einem der Ansprüche 1 bis 8, **dadurch gekennzeichnet, dass** das erste Gas ein Brennstoff ist und das zweite Gas ein Sauerstoffträger ist und dadurch, dass der Heizkessel (2) weiter Folgendes umfasst:
- einen Lüfter (6), der angeordnet ist, um das Gasgemisch aus der Mischkammer (11) auszubringen, und
- einen Brenner (7) mit einem Gesamt-Gas-Luft-Vorgemisch, der stromabwärts des Lüfters (6) angeordnet ist, um das Gasgemisch zu verbrennen, und
- eine Kontrollvorrichtung (8) für ein Gas-/ Luftverhältnis, mindestens stromaufwärts der ersten Zufuhr (21) des ersten Gases angeordnet, wobei diese Vorrichtung ermöglicht, den Gasdruck proportional zum Luftdruck, der durch den Lüfter (6) erzeugt wird, derart zu regeln, dass einer Gasmenge, die dem Brenner (7) ausgegeben wird, eine proportional bestimmten Menge an Verbrennungsluft entspricht, die dem Brenner (7) ausgegeben wird.

11. Heizkessel nach Anspruch 10, **dadurch gekennzeichnet, dass** der Lüfter (6) je nach dem Modulationsbereich mit einer festen oder variablen Geschwindigkeit arbeitet, um eine folglich variable Menge des Gasgemisches auszubringen.

12. Heizkessel nach einem der Ansprüche 10 bis 11, **dadurch gekennzeichnet, dass** der Lüfter (6) ein Extraktionslüfter ist , der stromabwärts des Austrags (20) angeordnet ist, um das Gasgemisch aus der Mischkammer (11) auszutragen.

13. Heizkessel nach einem der Ansprüche 10 bis 11, **dadurch gekennzeichnet, dass** der Lüfter (6) eine Turbine ist, die stromaufwärts der Luftzufuhr (22) angeordnet ist, um die Luft zu der Mischkammer (11) zu treiben, wobei der Heizkessel ein Verbindungsrohr (81) umfasst, das die Kontrollvorrichtung (8) und die Vorrichtung (1) zum Regeln eines Gasgemisches verbindet.

## Claims

1. Device (1) for regulating a gaseous mixture comprising:
- a mixing casing (10) comprising a mixing chamber (11) open onto at least one first inlet (21) of a first gas, a second inlet (22) of a second gas and an evacuation (20) of the gaseous mixture;
- a first valve (31) arranged to regulate or interrupt the flow rate of the first gas through the first inlet (21), and
- a second valve (32) arranged to regulate or interrupt the flow rate of the second gas through the second inlet (22),
the first and second valves being integrally connected together by a connecting member (40), in such a way as to jointly regulate or interrupt the flow rates of the first and second gas, and
the first and second valves (31, 32) and the first and second inlets (21, 22) being adapted in their shapes and dimensions in such a way that the joint regulation of the flow rates of the first and second gas automatically regulates the gaseous mixture to the desired proportions, and the connecting member (40) is arranged in the mixing casing (10) and is comprised of a first rod (41) centred on an axis (A), the first and second valves (31, 32) being integrally fastened to each end of the first rod (41),
the mixing casing (10) further comprises a first intake chamber (12) of the first gas and a second intake chamber (13) of the second gas, with the first and second intake chambers (12, 13) each communicating with the mixing chamber (11) at least by the first and second inlets (21, 22), respectively,
a first intake chamber (12) extending inside the mixing chamber (11) until crossing the axis (A) by a first wall and a second wall, with the latter comprising a through-orifice (60) that is centred on the axis (A) and through which the first rod (41) freely translates,
the device being **characterised in that**:
the first inlet (21), the second inlet (22) and the evacuation (20) are centred on the axis (A), in such a way that the first inlet (21) is located facing and in the vicinity of the evacuation (20) and **in that** at least one of the two ends of the first rod (41) is threaded and, in a complementary manner, one at least of the first and second valves (31, 32) is tapped, in such a way that the distance between the first and second valves (31, 32) integrally fastened at each end of the first rod (41) can be finely regulated.

2. Device according to claim 1, **characterised in that** it further comprises means for driving (50) in movement the first or the second valve between a closed position of the inlets (21, 22) and a maximum open position of the inlets (21, 22) by passing through a plurality of intermediate open positions,
with the movement of the valve associated with the means of driving (50) inducing a movement that is proportional to the other valve, in such a way as to modulate the flow rates of the first and second gas towards the mixing chamber (11) and consequently the flow rate of the gaseous mixture towards the evacuation (20) .

3. Device according to claim 1 and/or claim 2, **characterised in that** the shapes and dimensions of the first and second valves (31, 32) and of the first and second inlets (21, 22) regulate and/or modulate the flow rates of the first and second gas by regulating and/or modulating the section of passage of the first and second gas through the first and second inlets (21, 22), respectively.

4. Device according to one of claims 2 to 3, **characterised in that** the means of driving (50) comprise a second rod (51) centred on the axis and a linear actuator (52) arranged on the axis against an outer wall of the casing (10), with the first valve (31) or the second valve (32) being integrally fastened to one end of the second rod (51) and the actuator (52) engaging the other end of the second rod (51) through said outer wall of the casing, with the linear actuator (52) driving the valves (31, 32) in the same movement of translation along the axis (A).

5. Device according to one of claims 1 to 4, **characterised in that** the first and second valves (31, 32) and the first rod (41) are made from one or several rotationally symmetric parts, even of revolution.

6. Device according to one of claims 1 to 5, **characterised in that** the second inlet (22) has a diameter or an edge between 2 to 10 times a diameter or an edge of the first inlet (21) and **in that** the valves (31, 32, 33, 34) are turning cones or pyramidal, respectively.

7. Device according to one of claims 1 to 6, **characterised in that** the linear actuator (52) is a stepper motor.

8. Device according to claim 7, **characterised in that** the stepper motor operates with a variable speed according to the instantaneous position of the first and second valves (31, 32).

9. Device according to one of claims 1 to 8, **characterised in that** the first gas is a fuel and the second gas is an oxidising agent.

10. Boiler (2) comprising a device (1) for regulating a gaseous mixture according to one of claims 1 to 8, **characterised in that** the first gas is a fuel and the second gas is an oxidising agent, and **in that** the boiler (2) further comprises:
- a fan (6) arranged to evacuate the gaseous mixture from the mixing chamber (11), and
- a burner (7) with a total air-gas pre-mixture arranged downstream from the fan (6) in order to burn the gaseous mixture, and
- a device for controlling (8) a gas/air ratio arranged at least upstream from the first inlet (21) of the first gas, with this device making it possible to regulate the gas pressure proportionately to the air pressure generated by the fan (6) in such a way that a quantity of gas delivered to the burner (7) corresponds to a proportionally determined quantity of combustion air delivered to the burner (7).

11. Boiler according to claim 10, **characterised in that** the fan (6) operates with a fixed or variable speed according to the range of modulation in such a way as to evacuate a consequently variable quantity of the gaseous mixture.

12. Boiler according to one of claims 10 to 11, **characterised in that** the fan (6) is an extraction fan arranged downstream from the evacuation (20) in order to evacuate the gaseous mixture from the mixing chamber (11) .

13. Boiler according to one of claims 10 to 11, **characterised in that** the fan (6) is a turbine arranged upstream from the air inlet (22) in order to propel the air towards the mixing chamber (11), with the boiler comprising a junction tube (81) joining the control device (8) and the device (1) for regulating a gaseous mixture.
